# EUROPÄISCHE PATENTSCHRIFT

(11) **EP 3 628 299 B1**
(45) Veröffentlichungstag und Bekanntmachung des Hinweises auf die Patenterteilung: **14.07.2021**
(21) Anmeldenummer: 19198735.3
(22) Anmeldetag: 20.09.2019
(51) Int. Cl.: A61H 1/00, A61H 1/02, A61H 23/02, A63B 21/00, A63B 21/005, A63B 22/00, A63B 26/00, A63B 22/16

(54) **VIBRATIONSVORRICHTUNG**
VIBRATION DEVICE
DISPOSITIF VIBRANT

(30) Priorität: 27.09.2018 DE 202018105557 U
(43) Veröffentlichungstag der Anmeldung: 01.04.2020
(73) Patentinhaber: Wacker, Christian, 75181 Pfozheim (DE); Stiefel, Rainer, 75181 Pforzheim (DE)
(72) Erfinder: Wacker, Andreas, 75181 Pforzheim (DE)
(74) Vertreter: Wacker, Jost Oliver

(56) Entgegenhaltungen:
- EP-A1- 1 447 071
- WO-A1-2006/070521
- WO-A1-2007/024103
- WO-A1-2017/146597

## Beschreibung

Die Erfindung betrifft eine Vibrationsvorrichtung für Trainings- und therapeutische Anwendungen nach dem Oberbegriff des Anspruchs 1. Die Vibrationsvorrichtung weist ein Gestell auf, an dem ein erstes Standflächenelement zum Aufsetzen eines Fußes und ein zweites Standflächenelement zum Aufsetzen eines weiteren Fußes vorgesehen sind. Die beiden Standflächenelemente sind dabei über eine erste und zweite Lageranordnung beweglich am Gestell gehalten. Dabei weist sowohl die erste Lageranordnung am ersten Standflächenelement als auch die zweite Lageranordnung am zweiten Standflächenelement jeweils drei Lagereinrichtungen mit jeweils wenigstens zwei Freiheitsgraden auf. Zudem ist eine von einem Motor angetriebene Bewegungsmechanik vorgesehen, mittels der über die Lageranordnungen an beiden Standflächenelementen jeweils sowohl um eine Längsachse als auch um eine Querachse eine wiederkehrende Schwenkbewegung generiert werden kann. Dabei weist die erste Lageranordnung ein erstes Lagerpaar aus zwei Lagereinrichtungen und die zweite Lageranordnung ein zweites Lagerpaar aus zwei Lagereinrichtungen an jeweils einer ersten Seite der Standflächenelemente auf. Hierbei sind alle vier Lagereinrichtungen der beiden Lagerpaare entlang einer gemeinsamen Achse koaxial an der ersten Seite gelagert und können vom Motor mit einer Antriebskraft beaufschlagt werden. Hierdurch können beide Standflächenelemente besonders einfach über einen gemeinsamen Motor angetrieben werden, wodurch die Herstellungskosten der Bewegungsmechanik und der Vibrationsvorrichtung insgesamt reduziert werden können. Zudem kann durch den einfachen Aufbau der Bewegungsmechanik ein wartungsarmer und stabiler Betrieb gewährleistet werden. Zudem ist es günstig, wenn die gemeinsame Achse durch eine gemeinsame Antriebswelle gebildet ist. Hierdurch ist es möglich, alle vier Lagereinrichtungen gleichzeitig über die gemeinsame Antriebswelle mit dem vom Motor erzeugten Drehmoment zu beaufschlagen, um an den Standflächenelementen eine taumelnde Bewegung beziehungsweise eine Vibration zu erzeugen.

Derartige Vibrationsvorrichtungen werden für medizinische beziehungsweise physiotherapeutische Anwendungen oder zu Trainingszwecken verwendet, bei denen insbesondere die Muskeln des Benutzers angeregt und aufgebaut werden sollen und/oder der Gleichgewichtssinn verbessert werden soll. Hierzu stellt sich der Benutzer auf die Standflächenelemente, die im Betrieb über die Bewegungsmechanik vibrierend beziehungsweise taumelnd bewegt werden, so dass die Bewegungen an die Füße des Benutzers abgegeben werden.

Der Muskelapparat und die Gleichgewichtsorgane des Benutzers reagieren hierbei auf die von der Vibrationsvorrichtung erzeugten Bewegungen, um diese auszugleichen und damit den aufrechten Stand beizubehalten.

Aus EP1447071B1 ist eine Vibrationseinrichtung bekannt, bei der zwei Standflächenelemente jeweils um eine Längsachse und eine Querachse bewegt werden können. Die beiden Standflächenelemente sind dabei an zueinander benachbart angeordneten Innenseiten an jeweils einem Kugelgelenk sowie an einer jeweils von der Innenseite abgewandten Außenseite über zwei paarweise angeordnete Pleueleinrichtungen gelagert. Die Pleueleinrichtungen werden dabei jeweils über eine Exzenterwelle versetzt zueinander angetrieben, um an beiden Standflächenelementen eine taumelnde Vibrationsbewegung zu erzeugen.

Nachteilig an der bekannten Vibrationseinrichtung ist, dass aufgrund der relativ weit auseinanderliegenden Exzenterwellen der beiden Standflächenelemente eine relativ aufwändige Bewegungsmechanik mit einem zweifachen Ketten- oder Riemenantrieb erforderlich ist. Diese Bewegungsmechanik verursacht relativ hohe Herstellungskosten und ist zudem störungsanfällig beziehungsweise wartungsintensiv.

WO2017/146597 beschreibt eine Vibrationseinrichtung mit zwei Standflächenelementen, die über einen gemeinsamen Exzenterstift und zusätzlich über einen jeweils etwa mittig angeordneten, kreisenden Antrieb bewegt werden. Hierzu ist an beiden Standflächenelementen an einer dem jeweils anderen Standflächenelement zugewandten Seite ein Langloch vorgesehen, das von dem gemeinsamen Exzenterstift durchgriffen wird.

WO2007/024103A1 und WO2006/070521A1 offenbaren jeweils eine Trainingseinrichtung mit zwei Standflächenelementen, die an einer gemeinsamen Hinterseite drehgelagert sind und an einer gemeinsamen Vorderseite jeweils von rotierenden Exzenterscheiben beaufschlagt werden, um eine wiederkehrende Auf- und Abbewegung zu erzeugen.

Die Aufgabe der Erfindung ist es, bei einer gattungsgemäßen Vibrationsvorrichtung die genannten Nachteile zu vermeiden und die Anregung der Muskulatur zu erhöhen.

Diese Aufgabe wird durch eine Vibrationsvorrichtung mit den Merkmalen des Anspruchs 1 gelöst. Dabei sind die Lagereinrichtungen der beiden Lagerpaare zueinander in Drehrichtung um einen Lagerpaarversatz versetzt exzentrisch an der Antriebswelle gehalten. Auf diese Weise werden an den beiden Standflächenelementen zueinander versetzte Taumelbewegungen erzeugt, die die Anregung der Muskulatur und des Gleichgewichtssinnes des Benutzers noch weiter erhöhen können.

Vorteilhafterweise weisen die vier Lagereinrichtungen jeweils eine Pleuelstange auf, die an der Antriebswelle exzentrisch gelagert ist. Hierdurch ist eine stabile Bewegungsübertragung von der Antriebswelle auf die Lagereinrichtungen und von diesen auf die Standflächenelemente gewährleistet.

Zudem ist es günstig, wenn die Pleuelstange an einem wellenseitigen Ende ein Pleuelauge aufweist, das mit einer Exzenterscheibe der Antriebswelle zusammenwirkt. Durch diese Anordnung kann die Drehbewegung der Antriebswelle in eine stabile Längsbewegung der Pleuelstangen umgewandelt werden, die wiederum zur wiederkehrenden Auslenkung des jeweiligen Standflächenelementes genutzt werden kann. Durch entsprechende Dimensionierung der Exzentrizität der Exzenterscheibe kann dabei eine gewünschte Amplitude der wiederkehrenden Hub- und Senkbewegung der Standflächenelemente im Betrieb der Vibrationsvorrichtung eingestellt werden.

Vorteilhafterweise sind die Lagereinrichtungen des ersten Lagerpaares und die Lagereinrichtungen des zweiten Lagerpaares jeweils untereinander in Drehrichtung um einen Lagerversatz versetzt exzentrisch an der Antriebswelle gehalten. Durch diesen Lagerversatz erzeugen die beiden Lagereinrichtungen jeweils eines Lagerpaares zueinander versetzte Hub- und Senkbewegungen, die zu einer taumelnden Bewegung beider Standflächenelemente sowohl um die Längsachse als auch um die Querachse führt. Auf diese Weise können die Muskulatur und der Gleichgewichtssinn des Benutzers in besonders effektiver Weise angeregt werden.

Dabei ist es günstig, wenn der Lagerversatz 10 bis 30° beträgt, wodurch die Anregung der Muskulatur und des Gleichgewichtssinnes in schonender Weise erfolgt.

Vorteilhafterweise ist der Lagerpaarversatz einstellbar, wie beispielsweise durch eine innerhalb eines Pleuelauges verstellbar gehaltene Exzenterscheibe. Hierdurch kann die Vibrationsvorrichtung beziehungsweise das Vibrationsverhalten der beiden Standflächenelemente zueinander je nach Anwendungszweck und Benutzer individuell eingestellt werden.

Ferner ist es günstig, wenn der Lagerpaarversatz selbsttätig veränderbar ist, wodurch sich über eine Anwendungsdauer der Vibrationsvorrichtung hinweg das Schwingungsverhalten der beiden Standflächenelemente zueinander wiederkehrend verändert, um insbesondere bei längeren Anwendungen einem Gewöhnungseffekt des Benutzers entgegen zu wirken.

In einer weiteren vorteilhaften Ausführungsform weisen die Lagereinrichtungen der beiden Lagerpaare hierbei zueinander einen Versatz von 10 bis 30° auf. In diesem Bereich kann eine effektive Anregung der Muskulatur erzielt werden, während der Benutzer einen ausreichend stabilen Stand beibehalten kann.

Hierbei ist es günstig, wenn die vier Lagereinrichtungen an einem standflächenseitigen Ende der jeweiligen Pleuelstange ein Kugelgelenk aufweisen, an dem das jeweilige Standflächenelement verdrehbar gelagert ist. Hierdurch weist die Verbindung zwischen den Pleuelstangen und den Standflächenelementen drei Freiheitsgrade auf, wodurch eine störungsfreie Bewegungsübertragung von den Pleuelstangen auf die Standflächenelemente gewährleistet werden kann.

Vorteilhafterweise ist sowohl das erste Standflächenelement als auch das zweite Standflächenelement an einer von der ersten Seite abgewandten zweiten Seite über ein Kugellager am Gestell gehalten, wodurch eine besonders bewegliche Lagerung der Standflächenelemente im Betrieb erzielt wird.

In einer besonders vorteilhaften Ausführungsform ist das Kugellager hierbei an einer Seite starr mit dem Gestell verbunden, so dass an diesem lediglich Drehbewegungen und insbesondere keine translatorischen Bewegungen auftreten. Auf diese Weise wird an den Kugellagern ein Bereich mit einer Amplitude von annähernd null vorgehalten. Hierdurch kann ein Benutzer, beispielsweise zu Beginn einer Anwendung, sich zunächst an der zweiten Seite im Bereich mit geringer Amplitude auf die Standflächenelemente stellen. Sobald er einen sicheren Stand beziehungsweise ein sicheres Standgefühl hat, kann er seine Füße dann in Richtung der ersten Seite der Standflächenelemente bewegen, um seinen Körper einer zunehmend größeren Amplitude auszusetzen. Die vorgesehenen Kugellager erzeugen somit an der zweiten Seite eine Zone mit größerer Standfestigkeit, die vom Benutzer zum leichteren Einstieg oder für eine zwischenzeitliche Erholung von der Taumelbewegung genutzt werden kann.

Es wird darauf hingewiesen, dass alle oben beschriebenen Merkmale des erfindungsgemäßen Gegenstandes untereinander austauschbar beziehungsweise kombinierbar sind, sofern ein Austausch oder eine Kombination derselben aus technischen Gründen nicht ausgeschlossen ist und unter den eigentlichen Wortsinn der Ansprüche fallender Gegenstand bleibt.

In den Figuren ist eine beispielhafte Ausführungsform der Erfindung dargestellt. Es zeigen:
- Figur 1: eine Draufsicht auf eine erfindungsgemäße Vibrationsvorrichtung,
- Figur 2: eine Seitenansicht der Vibrationsvorrichtung in Richtung II aus Fig. 1,
- Figur 3A: eine Vorderansicht der Vibrationsvorrichtung in Richtung III aus Fig. 2,
- Figur 3B: die Vorderansicht der Vibrationsvorrichtung in Richtung III aus Fig. 2 bei einem vorgesehenen Versatz zwischen zwei Lagerpaaren von bis zu 90° und
- Figur 3C: die Vorderansicht der Vibrationsvorrichtung in Richtung III aus Fig. 2 bei einem vorgesehenen Versatz zwischen den Lagerpaaren von 180°.

Die Figuren 1 und 2 zeigen eine Vibrationsvorrichtung 2 zur Erzeugung von wiederkehrenden Schwenkbewegungen beziehungsweise Taumelbewegungen an einem ersten Standflächenelement 4 und einem zweiten Standflächenelement 6. Auf diesen kann ein Benutzer seine Füße F aufsetzen, um seine Muskulatur und seine Gleichgewichtsorgane durch die Bewegung der Vibrationsvorrichtung 2 zu Trainings- oder therapeutischen Zwecken anzuregen.

Das erste Standflächenelement 4 ist hierbei über eine erste Lageranordnung 8 und das zweite Standflächenelement 6 über eine zweite Lageranordnung 10 an einem Gestell 12 gehalten, das auf einem Boden abstellbar ist.

Beide Lageranordnungen 8, 10 weisen jeweils drei Lagereinrichtungen L auf. Zwei der jeweils drei Lagereinrichtungen L bilden dabei ein erstes Lagerpaar 14 und ein zweites Lagerpaar 16 an einer ersten Seite S1 der beiden Standflächenelemente 4, 6. Die jeweils dritte Lagereinrichtung L bildet zudem ein erstes Kugellager 18 beziehungsweise ein zweites Kugellager 20, das an einer von der ersten Seite S1 abgewandten zweiten Seite S2 des jeweiligen Standflächenelementes 4, 6 vorgesehen ist.

Beide Kugellager 18, 20 an der zweiten Seite S2 verbinden das jeweilige Standflächenelement 4, 6 direkt mit dem Gestell 12, wobei eine starre Verbindung einer Seite des Kugellagers18, 20 mit dem Gestell 12 und eine ebenfalls starre Verbindung einer anderen Seite des Kugellagers 18, 20 mit dem jeweiligen Standflächenelement 4, 6 ausgebildet ist. Auf diese Weise geht im Betrieb der Vibrationsvorrichtung 2 die Amplitude am Kugellager 18, 20 gegen null.

Die beiden Lagerpaare 14 und 16 sind Teil einer Bewegungsmechanik, die von einem Motor 22 antreibbar ist und mittels der die beiden Standflächenelemente 4, 6 in die gewünschte Taumelbewegung versetzt werden können, in der diese sowohl um eine Querachse AQ als auch um eine jeweilige Längsachse AL herum wiederkehrend verschwenkbar sind. Sowohl die Querachse AQ als auch die beiden Längsachsen AL erstrecken sich hierbei durch die Kugellager 18, 20 erstrecken.

Wie insbesondere aus Figur 3A zu entnehmen ist, weisen die Lagereinrichtungen L der beiden Lagerpaare 14, 16 hierzu jeweils eine Pleuelstange 24 auf, die an einem wellenseitigen Ende ein Pleuelauge 26 bildet, das mit einer Exzenterscheibe 28 zusammenwirkt. Die vier Exzenterscheiben 28 sind hierbei mit einer Antriebswelle 30 verbunden, die vom Motor 22 angetrieben wird, wie aus Fig. 1 zu entnehmen ist. Dadurch bildet die Antriebswelle 30 eine Achse A an der die vier Lagereinrichtungen L der beiden Lagerpaare 14, 16 gemeinsam und koaxial gelagert sind und über die sie mit einer Antriebskraft beziehungsweise mit einem Antriebsmoment M des Motors beaufschlagt werden können.

An einem standflächenseitigen Ende der Pleuelstangen 24 sind jeweils Kugellager 32 vorgesehen, die im Betrieb durch ihre drei Freiheitsgrade eine ungestörte Taumelbewegung zwischen den Standflächenelementen 4, 6 und der Bewegungsmechanik der Vibrationsvorrichtung 2 ermöglichen.

Wie aus Fig. 3A ferner zu entnehmen ist, weisen die Lagereinrichtungen L der beiden Lagerpaare 14, 16 untereinander jeweils einen Lagerversatz auf, der beispielsweise zwischen 10 und 30° beträgt und durch den bei beiden Standflächenelementen 4, 6 die Pleuelstange 24 der jeweils linken Lagereinrichtung L im dargestellten Zeitpunkt höher ausgelenkt ist als die Pleuelstange 24 der jeweils rechten Lagereinrichtung. Durch diesen Lagerversatz zwischen den Lagereinrichtungen L beider Lagerpaare 14, 16 wird beim Antrieb der Bewegungsmechanik eine wiederkehrende Schwenkbewegung der beiden Standflächenelemente 4, 6 um die jeweilige Längsachse AL erzeugt. Hierbei sind die beiden Standflächenelemente 4, 6 bei dem Ausführungsbeispiel nach Fig. 3A zu jedem Zeitpunkt parallel zueinander angeordnet.

Alternativ hierzu ist es möglich, dass zudem auch das erste Lagerpaar 14 gegenüber dem zweiten Lagerpaar 16 insgesamt einen Lagerpaarversatz in Drehrichtung D um die Achse A aufweist. Hierdurch werden die beiden Standflächenelemente 4, 6, wie in Fig. 3 B dargestellt, im Betrieb der Vibrationsvorrichtung 2 versetzt zueinander verschwenkt. Auf diese Weise können die von der Muskulatur und den Gleichgewichtsorganen des Benutzers zu erbringenden Reaktionen zum Ausgleich der Vibrations- beziehungsweise Taumelbewegungen der beiden Standflächenelemente 4, 6 noch weiter erhöht werden, wodurch auch der Trainingseffekt gesteigert werden kann.

Hierbei kann beispielsweise auch eine Verstellbarkeit des Lagerpaarversatzes vorgesehen werden, wie beispielsweise durch eine gegenüber dem Pleuelauge verstellbare Exzenterscheibe 28 (nicht dargestellt). Auf diese Weise kann die Intensität der vom Benutzer auszugleichenden Bewegung der Vibrationsvorrichtung 2 je nach Anwendungszweck und Benutzer individuell eingestellt werden. Hierbei ist es ferner möglich, den Lagerpaarversatz während einer Anwendung selbsttätig zu verändern, wie beispielsweise durch einen elektrischen Stellantrieb an der verstellbaren Exzenterscheibe 28, der nach einem vorgegebenen Steuerungsprofil oder nach einem Zufallsprinzip arbeitet (nicht dargestellt). Auf diese Weise kann insbesondere bei längeren Anwendungen oder häufiger Verwendung der Vibrationsvorrichtung durch den gleichen Benutzer ein Gewöhnungseffekt verhindert werden, durch den der Trainingseffekt beziehungsweise der Muskelaufbau verringert werden könnte.

In einer weiteren alternativen Ausführungsform der Vibrationsvorrichtung 2 gemäß dem in Figur 3C dargestellten Zeitpunkt während einer Anwendung ist das erste Lagerpaar 14 gegenüber dem zweiten Lagerpaar 16 spiegelbildlich angeordnet. Auf diese Weise bewegen sich beide Standflächenelemente 4, 6 während des Betriebs der Vibrationsvorrichtung 2 genau entgegengesetzt.

Unabhängig von der Ausrichtung der beiden Lagerpaare 14, 16 zueinander tritt an der ersten Seite 1 der beiden Standflächenelemente 4, 6 im Betrieb der Vibrationsvorrichtung in jedem Fall eine maximale Amplitude auf, während an der in den Figuren 1 und 2 dargestellten zweiten Seite S2 an den Kugellagern 18, 20 die Amplitude null beträgt.

Der Benutzer hat dadurch die Möglichkeit eine Anwendung beispielsweise durch Aufsetzen der Füße an der zweiten Seite S2 zu starten, um seine Muskulatur und seinen Gleichgewichtssinn zunächst nur einer geringeren Amplitude auszusetzen. Durch Verlagerung seiner Füße F in Richtung der ersten Seite S1 kann er dann die Intensität der Anwendung in Abhängigkeit vom eigenen Empfinden selbsttätig erhöhen.

Es wird darauf hingewiesen, dass alle oben beschriebenen Elemente und Merkmale der verschiedenen Ausführungsformen des erfindungsgemäßen Gegenstandes untereinander austauschbar beziehungsweise kombinierbar sind, sofern ein Austausch oder eine Kombination derselben aus technischen Gründen nicht ausgeschlossen ist und unter den eigentlichen Wortsinn der Ansprüche fallender Gegenstand bleibt.

## Patentansprüche

1. Vibrationsvorrichtung (2) für Trainings- und therapeutische Anwendungen
mit einem Gestell (12),
einem ersten Standflächenelement (4) zum Aufsetzen eines Fußes (F), das über eine erste Lageranordnung (8) beweglich am Gestell (12) gehalten ist, einem zweiten Standflächenelement (6) zum Aufsetzen eines weiteren Fußes (F), das über eine zweite Lageranordnung (10) beweglich am Gestell (12) gehalten ist,
wobei sowohl die erste Lageranordnung (8) am ersten Standflächenelement (4) als auch die zweite Lageranordnung (10) am zweiten Standflächenelement (6) jeweils drei Lagereinrichtungen (L) mit jeweils wenigstens zwei Freiheitsgraden aufweist,
und einer von einem Motor (22) angetriebenen Bewegungsmechanik, mittels der über die Lageranordnungen (8, 10) an beiden Standflächenelementen (4, 6) jeweils sowohl um eine Längsachse (AL) als auch um eine Querachse (AQ) eine wiederkehrende Schwenkbewegung generierbar ist,
wobei von den Lagereinrichtungen (L) der ersten Lageranordnung (8) zwei Lagereinrichtungen (L) ein erstes Lagerpaar (14) und von den Lagereinrichtungen (L) der zweiten Lageranordnung (10) zwei Lagereinrichtungen (L) ein zweites Lagerpaar (16) an jeweils einer ersten Seite (S1) der Standflächenelemente (4, 6) bilden und dabei alle vier Lagereinrichtungen (L) entlang einer gemeinsamen Achse (A), die durch eine gemeinsame Antriebswelle (30) gebildet ist, koaxial gelagert und mit einer Antriebskraft des Motors (22) beaufschlagbar sind,
**dadurch gekennzeichnet, dass** die beiden Lagerpaare (14, 16) zueinander in Drehrichtung um einen Lagerpaarversatz versetzt exzentrisch an der Antriebswelle (30) gehalten sind.

2. Vibrationsvorrichtung nach Anspruch 1, **dadurch gekennzeichnet, dass** die vier Lagereinrichtungen (L) der beiden Lagerpaare (14, 16) jeweils eine Pleuelstange (24) aufweisen, die an der Antriebswelle (30) exzentrisch gelagert ist.

3. Vibrationsvorrichtung nach Anspruch 2, **dadurch gekennzeichnet, dass** die Pleuelstange (24) an einem wellenseitigen Ende ein Pleuelauge (26) aufweist, das mit einer Exzenterscheibe (28) der Antriebswelle (30) zusammenwirkt.

4. Vibrationsvorrichtung nach Anspruch 2 oder 3, **dadurch gekennzeichnet, dass** die Lagereinrichtungen (L) des ersten Lagerpaares (14) und die Lagereinrichtungen (L) des zweiten Lagerpaares (16) jeweils untereinander in Drehrichtung um einen Lagerversatz versetzt exzentrisch an der Antriebswelle (30) gehalten sind.

5. Vibrationsvorrichtung nach Anspruch 4, **dadurch gekennzeichnet, dass** der Lagerversatz 10 bis 30° beträgt.

6. Vibrationsvorrichtung nach einem der Ansprüche 1 bis 5, **dadurch gekennzeichnet, dass** der Lagerpaarversatz einstellbar ist.

7. Vibrationsvorrichtung nach Anspruch 6, **dadurch gekennzeichnet, dass** der Lagerpaarversatz selbsttätig veränderbar ist.

8. Vibrationsvorrichtung nach einem der Ansprüche 2 bis 7, **dadurch gekennzeichnet, dass** die vier Lagereinrichtungen (L) der beiden Lagerpaare (14, 16) an einem standflächenseitigen Ende der jeweiligen Pleuelstange (24) ein Kugelgelenk (32) aufweisen, an dem das jeweilige Standflächenelement (4, 6) verdrehbar gelagert ist.

9. Vibrationsvorrichtung nach einem der Ansprüche 1 bis 8, **dadurch gekennzeichnet, dass** sowohl das erste Standflächenelement (4) als auch das zweite Standflächenelement (6) jeweils an einer von der ersten Seite (S1) abgewandten zweiten Seite (S2) über ein Kugellager (18, 20) am Gestell (12) gehalten sind.

10. Vibrationsvorrichtung nach Anspruch 9, **dadurch gekennzeichnet, dass** das Kugellager (18, 20) starr mit dem Gestell (12) verbunden ist.

## Claims

1. Vibration device (2) for training and therapeutic applications
comprising a frame (12),
a first standing surface element (4) for a foot (F) to be set on, which is held movably on the frame (12) by means of a first bearing assembly (8), a second standing surface element (6) for a further foot (F) to be set on, and which is held movably on the frame (12) by means of a second bearing assembly (10),
wherein both the first bearing arrangement (8) at the first standing surface element (4) as well as the second bearing assembly (10) at the second standing surface element (6) in each case comprise three bearing devices (L) with in each case two degrees of freedom,
and a movement mechanism driven by a motor (22), by means of which a repetitive pivoting movement can be generated by way of the bearing assemblies (8, 10) on both standing surface elements (4, 6), in each case about both a longitudinal axis (AL) as well as about a transverse axis (AQ),
wherein, of the bearing devices (L) of the first bearing assembly (8), two bearing devices (L) form a first pair of bearings (14), and of the bearing devices (L) of the second bearing assembly (10), two bearing devices (L) form a second pair of bearings (16) respectively on a first side (S1) of the standing surface elements (4, 6), and in this situation all four bearing devices (L) are mounted coaxially along a common axis (A), which is formed by a common drive shaft (30), and can be subjected to a drive force from the motor (22),
**characterised in that** the two pairs of bearings (14, 16) are held in relation to one another, in the direction of rotation, offset eccentrically by a bearing pair offset in respect of the drive shaft (30).

2. Vibration device according to claim 1, **characterised in that** the four bearing devices (L) of the two pairs of bearings (14, 16) each comprise a connecting rod (24), which is mounted eccentrically on the drive shaft (30).

3. Vibration device according to claim 2, **characterised in that** the connecting rod (24) comprises at a shaft-side end a connecting rod eye (26), which interacts with an eccentric disk (28) of the drive shaft (30).

4. Vibration device according to claim 2 or 3, **characterised in that** the bearing devices (L) of the first pair of bearings (14) and the bearing devices (L) of the second pair of bearings (16) are in each case held at the drive shaft (30) beneath one another, and displaced eccentrically in the direction of rotation by a bearing offset.

5. Vibration device according to claim 4, **characterised in that** the bearing offset amounts to 10 to 30°.

6. Vibration device according to any one of claims 1 to 5, **characterised in that** the bearing offset can be adjusted.

7. Vibration device according to claim 6, **characterised in that** the offset of the pair of bearings is automatically adjustable.

8. Vibration device according to any one of claims 2 to 7, **characterised in that** the four bearing devices (L) of the two pairs of bearings (14, 16) comprise a ball joint (32) at an end of the respective connecting rod (24) on the standing surface side, on which the respective standing surface element (4, 6) is mounted such as to rotate.

9. Vibration device according to any one of claims 1 to 8, **characterised in that** both the first standing surface element (4) as well as the second standing surface element (6) are in each case held at the frame (12) by a ball bearing (18, 20), on a second side (S2) facing away from the first side (S1).

10. Vibration device according to claim 9, **characterised in that** the ball bearing (18, 20) is rigidly connected to the frame (12).

## Revendications

1. Dispositif vibrant (2) pour des applications thérapeutiques et d'entrainement avec un support (12),
un premier élément de surface de pose (4) pour poser un pied (F), qui est maintenu de manière mobile au support (12) via un premier agencement de palier (8)), un deuxième élément de surface de pose (6) pour poser un autre pied (F), qui est maintenu de manière mobile au support (12) via un deuxième agencement de palier (10),
le premier agencement de palier (8) et le deuxième agencement de palier (10) présentant chacun trois dispositifs de palier (L), respectivement au premier élément de surface de pose (4) et au deuxième élément de surface de pose (6), ayant chacun au moins deux degrés de liberté, et un mécanisme de déplacement entraîné par un moteur (22), au moyen duquel mécanisme un mouvement de pivotement périodique à la fois autour d'un axe longitudinal (AL) et autour d'un axe transversal (AQ) peut être généré via les agencements de paliers (8, 10) respectivement aux deux éléments de surface de pose (4, 6),
deux dispositifs de palier (L) des dispositifs de palier (L) du premier agencement de palier (8) formant une première paire de paliers (14) et deux dispositifs de palier (L) des dispositifs de palier (L) du deuxième agencement de palier (10) formant une deuxième paire de paliers (16) respectivement sur un premier côté (S1) des éléments de surface de pose (4, 6) et les quatre dispositifs de stockage (L) étant montés coaxialement le long d'un axe commun (A) formé par un arbre d'entrainement (30) commun et pouvant être sollicités par une force d' entraînement du moteur (22),
**caractérisé en ce que** les deux paires de palier (14, 16) sont maintenues excentriquement sur l'arbre d'entraînement (30) décalées dans le sens de rotation l'une par rapport à l'autre d'un décalage de paire de palier.

2. Dispositif vibrant selon la revendication 1, **caractérisé en ce que** les quatre dispositifs de palier (L) des deux paires de palier (14, 16) présentent chacun une bielle (24) qui est montée excentriquement sur l'arbre d'entraînement (30).

3. Dispositif vibrant selon la revendication 2, **caractérisé en ce que** la bielle (24) présente à une extrémité, côté arbre, un œillet de bielle (26) qui coopère avec un disque excentrique (28) de l'arbre d'entraînement (30).

4. Dispositif vibrant selon la revendication 2 ou 3, **caractérisé en ce que** les dispositifs de palier (L) de la première paire de palier (14) et les dispositifs de palier (L) de la deuxième paire de palier (16) sont respectivement maintenus excentriquement sur l'arbre d'entraînement (30) décalés dans le sens de rotation l'un par rapport à l'autre d'un décalage de palier.

5. Dispositif vibrant caractérisé selon la revendication 4, **caractérisé en ce que** le décalage de palier est de 10 à 30 °.

6. Dispositif vibrant selon l'une des revendications 1 à 5, **caractérisé en ce que** le décalage de paire de palier est réglable.

7. Dispositif vibrant selon la revendication 6, **caractérisé en ce que** le décalage de paire de palier est modifiable automatiquement.

8. Dispositif vibrant selon l'une des revendications 2 à 7, **caractérisé en ce que** les quatre dispositifs de palier (L) des deux paires de palier (14, 16) présentent une rotule (32) sur une extrémité, côté surface de pose, de la bielle respective (24) sur lequel est monté de manière rotative l'élément de surface de pose respectif (4, 6).

9. Dispositif vibrant selon l'une des revendications 1 à 8, **caractérisé en ce que** le premier élément de surface de pose (4) et le deuxième élément de surface de pose (6) sont chacun maintenus au support (12) sur un deuxième côté (S2) opposé au premier côté (S1) via un roulement à billes (18, 20).

10. Dispositif vibrant selon la revendication 9, **caractérisé en ce que** le roulement à billes (18, 20) est rigidement solidaire du support (12).
